# EUROPÄISCHE PATENTANMELDUNG

(11) **EP 4 279 670 A1**
(43) Veröffentlichungstag der Anmeldung: **22.11.2023**
(21) Anmeldenummer: 23174115.8
(22) Anmeldetag: 17.05.2023
(51) Int. Cl.: E03C 1/23

(54) **ABLAUFVORRICHTUNG FÜR EIN BECKEN**

(30) Priorität: 19.05.2022 DE 102022205027
(71) Anmelder: BLANCO GmbH + Co KG, 75038 Oberderdingen (DE)
(72) Erfinder: Koska, Reinhard, 76228 Karlsruhe (DE); Frank, Manuel, 75038 Oberderdingen (DE); Kahl-Marburger, Georg, 74172 Neckarsulm (DE)
(74) Vertreter: Ullrich & Naumann PartG mbB

(57) **Zusammenfassung**

Die Erfindung betrifft eine Ablaufvorrichtung (1) für ein Becken, insbesondere für ein Sanitärbecken wie ein Spülbecken, umfassend eine Ablaufeinrichtung (10), welche eine Eingangsöffnung (10a) aufweist, die mit einem Ablauf des Beckens verbindbar ist, und eine Ventilbetätigungseinrichtung (4,4b,12) für ein Ventil, wobei die Ventilbetätigungseinrichtung (4,4b,12) zumindest teilweise fluidisch mit der Ablaufeinrichtung (10) verbunden ist, wobei die Ventilbetätigungseinrichtung (4,4b,12) eine Führung (4b) und ein in der Führung angeordnetes Betätigungselement (4) für das Ventil umfasst, wobei die Führung (4b) totwasserfrei und mit einer Ablaufschräge (15) versehen ist.

## Beschreibung

Die Erfindung betrifft eine Ablaufvorrichtung für ein Becken, insbesondere für ein Sanitärbecken wie ein Spülbecken, umfassend eine Ablaufeinrichtung, welche eine Eingangsöffnung aufweist, die mit einem Ablauf des Beckens verbindbar ist und eine Ventilbetätigungseinrichtung für ein Ventil, wobei die Ventilbetätigungseinrichtung zumindest teilweise fluidisch mit der Ablaufeinrichtung verbunden ist.

Die Erfindung betrifft weiter eine Ablaufgarnitur für ein Becken, insbesondere ein Sanitärbecken, umfassend eine Ablaufvorrichtung und ein Ventil zum Verschließen der Eingangsöffnung der Ablaufvorrichtung, wobei das Ventil mittels des Betätigungselements betätigbar ist.

Obwohl auf beliebige Becken anwendbar, wird die vorliegende Erfindung in Bezug auf ein Sanitärbecken in Form eines Spülbeckens erläutert.

Bekannte Spülen weisen ein Spülbecken auf, dessen Abflussöffnung beispielsweise mit einer mechanischen Betätigungseinrichtung zum Bewegen eines Verschlusselements zum Verschließen und Öffnen der Abflussöffnung der Spüle versehen ist. Hierzu ist es bekannt geworden, auf der Oberseite der Spüle einen Drehbetätigungsknopf, einen Druck- oder einen Zugknopf anzuordnen, mit welchem eine vertikale Bewegung des Verschlusselements von einer Offenstellung in eine Geschlossenstellung oder umgekehrt ermöglicht wird, wenn dieser von einem Benutzer der Spüle entsprechend betätigt wird. Im Falle eines Drehbetätigungsknopfes wird die Drehbewegung beispielsweise mittels eines Bowdenzugs und eines Excenters in eine lineare Bewegung des Verschlusselements umgewandelt. Der Bowdenzug ist hierzu unterhalb der Spüle an einem Abflusselement angeordnet, welches unterhalb der Abflussöffnung des Spülbeckens angeordnet und mit dieser verbunden ist. In beziehungsweise an dem Abflusselement ist ein drehbar angeordnetes Betätigungselement für ein Verschlusselement zum Öffnen und Verschließen der Ablauföffnung der Spüle in einem entsprechenden Gehäuse angeordnet, welches mit dem Bowdenzug betätigt, also gedreht werden kann. Das Betätigungselement weist hierzu einen Heber auf, der das Ventil beziehungsweise das Verschlusselement zum Öffnen anheben kann und zum Schließen absenken kann. Das Gehäuse beziehungsweise die Halterung für das Betätigungselement ist hierbei im Wesentlichen im Querschnitt kreisförmig ausgebildet und weist einen Ausschnitt für den Heber auf. Das Gehäuse ist hier üblicherweise seitlich an dem Abflusselement angeordnet.

Auf Grund des Ausschnitts für den Heber, der direkt in das Innere des Abflusselements hineinragt, kann (Ab)Wasser in das Gehäuse eindringen und sich im unteren Bereich des Gehäuses sammeln.

Nachteilig dabei ist, dass sich dadurch Schmutz aus dem Abwasser im unteren Bereich des Gehäuses beziehungsweise der Halterung sammeln kann. Auf diese Weise kann die Drehbewegung des Betätigungselements gehemmt werden, was zu einer zunehmenden Schwergängigkeit der Bedienung des Ventils führt. Darüber hinaus ist auf Grund dessen eine Wartung aufwendig und kostenintensiv, da zur Reinigung im Wesentlichen das Abflusselement nahezu vollständig zerlegt und wieder zusammengesetzt werden muss.

Eine Aufgabe der vorliegenden Erfindung ist es daher, eine Ablaufvorrichtung sowie eine Ablaufgarnitur zur Verfügung zu stellen, welche einfach, schnell und zuverlässig herzustellen sowie leicht zu warten sind und eine hohe Lebensdauer bei gleichmäßig leichtgängiger Betätigung durch einen Nutzer bereitstellen.

Eine weitere Aufgabe der vorliegenden Erfindung ist es, eine alternative Ablaufvorrichtung und eine alternative Ablaufgarnitur zur Verfügung zu stellen.

In einer Ausführungsform löst die vorliegende Erfindung die vorstehend genannten Aufgaben bei einer Ablaufvorrichtung für ein Becken, insbesondere für ein Sanitärbecken wie ein Spülbecken, umfassend eine Ablaufeinrichtung, welche eine Eingangsöffnung aufweist, die mit einem Ablauf des Beckens verbindbar ist, und eine Ventilbetätigungseinrichtung für ein Ventil, wobei die Ventilbetätigungseinrichtung zumindest teilweise fluidisch mit der Ablaufeinrichtung verbunden ist, dadurch, dass die Ventilbetätigungseinrichtung eine Führung und ein in der Führung angeordnetes Betätigungselement für das Ventil umfasst, wobei die Führung totwasserfrei und mit einer Ablaufschräge versehen ist.

In einer Ausführungsform löst die vorliegende Erfindung die vorstehend genannten Aufgaben mit einer Ablaufgarnitur für ein Becken, insbesondere ein Sanitärbecken, umfassend eine Ablaufvorrichtung gemäß einem der Ansprüche 1-11, und ein Ventil zum Verschließen der Eingangsöffnung der Ablaufvorrichtung, wobei das Ventil mittels des Betätigungselements betätigbar ist.

Einer der damit erzielten Vorteile ist, dass eine zuverlässige Betätigung der Ventilbetätigungseinrichtung über eine lange Zeit gewährleistet wird. Ein weiterer Vorteil ist, dass eine einfache und leichtgängige Betätigung der Ventilbetätigungseinrichtung sichergestellt wird. Auf Grund des nicht vorhandenen Totwassersbereichs im Inneren des Gehäuses beziehungsweise der Führung hinaus wird eine Sedimentation von Schmutz vermieden. Darüber hinaus ist eine flexiblere Positionierbarkeit der Ventilbetätigungseinrichtung sowohl in vertikaler als auch in horizontaler Richtung möglich.

Der Begriff "Sanitär" ist im weitesten Sinne zu verstehen und bezieht sich, insbesondere in den Ansprüchen, vorzugsweise in der Beschreibung allgemein auf den Küchenbereich, den Bad- oder Waschküchenbereich sowie den Heizungsbereich.

Der Begriff "Ventil" ist hier im weitesten Sinne zu verstehen und bezieht sich, insbesondere in den Ansprüchen, vorzugsweise in der Beschreibung allgemein auf ein Verschlusselement, mit anderen Worten auf ein Bauelement, mit welchem eine Öffnung, insbesondere eine Ablauföffnung eines Beckens, geöffnet und/oder geschlossen werden kann.

Weitere Merkmale, Vorteile und weitere Ausführungsformen der Erfindung sind im Folgenden beschrieben oder werden dadurch offenbar.

Gemäß einer vorteilhaften Weiterbildung der Erfindung ist die Ablaufschräge kontinuierlich in eine innere Seitenwand der Ablaufeinrichtung übergehend ausgebildet. Vorteil hiervon ist, dass das abgeführte Wasser aus der Führung zuverlässig und ohne Sedimentation dem weiteren Ablauf, beispielsweise einem Ablaufrohranschluss oder dergleichen, zugeführt werden kann.

Gemäß einer weiteren vorteilhaften Weiterbildung der Erfindung ist die Ablaufschräge tangential an eine innere Wand der Führung übergehend ausgebildet. Vorteil hiervon ist, dass eventuell eindringendes Wasser zuverlässig, ohne Bildung von Totwasservolumen wieder abgeführt wird.

Gemäß einer weiteren vorteilhaften Weiterbildung der Erfindung ist entlang der Achse der Eingangsöffnung, eine Unterseite der Führung oberhalb einer Unterkante des Ablaufelements angeordnet. Damit wird ein besonders zuverlässiger Abfluss von in das Gehäuse beziehungsweise in die Führung eindringendem Schmutzwasser ermöglicht.

Gemäß einer weiteren vorteilhaften Weiterbildung der Erfindung weist die Führung einen kreisförmigen Querschnitt auf und das Betätigungselement ist in der Führung drehbar gelagert. Vorteil hiervon ist eine einfache und zuverlässige Betätigung der Ventilbetätigungseinrichtung auch unter beengten Platzverhältnissen.

Gemäß einer weiteren vorteilhaften Weiterbildung der Erfindung weist die Ventilbetätigungseinrichtung ein Ventilbetätigungselement, insbesondere in Form eines Hebers, auf, welches an dem Betätigungselement angeordnet ist. Einer der damit erzielbaren Vorteile ist, dass eine direkte Betätigung des Ventils mittels des Betätigungselements ermöglicht wird.

Gemäß einer weiteren vorteilhaften Weiterbildung der Erfindung weist die Führung eine seitliche Aussparung für das Ventilbetätigungselement auf. Damit kann auf einfache Weise eine Betätigung des Ventils bereitgestellt werden.

Gemäß einer weiteren vorteilhaften Weiterbildung der Erfindung sind zumindest zwei Dichtungen an dem Betätigungselement angeordnet. Vorteil hiervon ist eine besonders zuverlässige Abdichtung der Führung, insbesondere gegen Leckage nach außen, beispielsweise in einen Spülenunterschrank oder dergleichen.

Gemäß einer weiteren vorteilhaften Weiterbildung der Erfindung ist jeweils zumindest eine der zumindest zwei Dichtungen auf unterschiedlichen Seiten des Ventilbetätigungselements angeordnet. Einer der damit möglichen Vorteile ist, dass beidseitig des Ventilbetätigungselements eindringendes Wasser in die Führung verhindert wird. Damit kann die Sedimentation von Schmutz verhindert werden und es wird eine lange Lebensdauer und eine leichtgängige Betätigung der Ventilbetätigungseinrichtung sichergestellt.

Gemäß einer weiteren vorteilhaften Weiterbildung der Erfindung ist zumindest eine, insbesondere alle Dichtungen als O- und/oder X-Ring ausgebildet. Vorteil hierbei sind besonders kostengünstige Dichtungen, wobei insbesondere Dichtungen in Form von X-Ringen eine verbesserte Dichtwirkung bereitstellen.

Gemäß einer weiteren vorteilhaften Weiterbildung der Erfindung ist eine Fernbedieneinrichtung zur Betätigung der Ventilbetätigungseinrichtung angeordnet, welche insbesondere mittels einer Klipsverbindung an der Ablaufeinrichtung, insbesondere lösbar, festlegbar ist. Vorteil hiervon ist eine einfache Montage und Demontage im Wartungsfall. Gleichzeitig kann ein Nutzer auf besonders einfache Weise das Ventil öffnen und schließen.

Weitere wichtige Merkmale und Vorteile der Erfindung ergeben sich aus den Unteransprüchen, aus den Zeichnungen und aus dazugehöriger Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungen und Ausführungsformen der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile oder Elemente beziehen.

### Dabei zeigt

- Figur 1: in schematischer Form eine Ablaufvorrichtung gemäß einer Ausführungsform der vorliegenden Erfindung; und
- Figur 2: in schematischer Form die Ablaufvorrichtung gemäß Figur 1 im Querschnitt.

Figur 1 zeigt in schematischer Form eine Ablaufvorrichtung gemäß einer Ausführungsform der vorliegenden Erfindung und Figur 2 zeigt in schematischer Form die Ablaufvorrichtung gemäß Figur 1 im Querschnitt.

In den Figuren 1 und 2 ist eine Ablaufvorrichtung 1 gezeigt. Die Ablaufvorrichtung 1 weist ein im Wesentlichen L-förmiges Ablaufelement 10 mit einem kurzen, vertikal orientierten Schenkel 10b und einem längeren, horizontal orientierten Schenkel 10c auf. An dem kurzen Schenkel 10b ist eine Eingangsöffnung 10a zum Anschluss an einen Beckenauslass eines Sanitärbeckens (nicht gezeigt) ausgebildet. An dem längeren Schenkel 10c des Ablaufelements 10 ist ein Ablaufrohr 3 angeschlossen. Im Bereich des Übergangs zwischen den beiden Schenkeln 10b, 10c ist am kürzeren Schenkel 10b senkrecht zur Orientierung des längeren Schenkels 10c und senkrecht zur Orientierung des kürzeren Schenkels 10b ein Gehäuse angeformt beziehungsweise eine Halterung 4b zur Aufnahme einer darin drehbar gelagerten Heberwelle 4 mit Hebeelement 12 in Form eines hier länglichen, radialen Vorsprungs für ein Ventil (nicht gezeigt) zum Öffnen und Verschließen der Ablauföffnung des Sanitärbeckens angeordnet. Die Heberwelle 4 umfasst senkrecht zur Drehachse der Heberwelle 4 einen parallel zur Orientierung des kürzeren Schenkels 10b vorstehend angeordneten Schenkel 4d, der eine seitlich offene, im Wesentlichen kreisförmige Öffnung 4a zum Festlegen eines Bowdenzugs 2 aufweist. Es ist dabei ebenso denkbar, eine ovale, sternförmige und/oder viereckige Öffnung vorzusehen. Zur axialen Festlegung in der seitlichen Öffnung 4a weist der Bowdenzug 2 zwei radiale umlaufende Vorsprünge 2a auf, deren Abstand zueinander entlang des Bowdenzugs 2 zu der entsprechenden Länge der seitlichen Öffnung 4a korrespondiert.

In Verlängerung der Achse der seitlichen Öffnung 4a sind unterhalb der Eingangsöffnung 10a drei seitliche Vorsprünge 3a an dem Ablaufelement 10 parallel zueinander angeordnet, die jeweils eine seitlich offene und im Wesentlichen kreisförmige Öffnung 3b aufweisen. Die Achsen der Öffnungen 3b liegen in Verlängerung der Achse der seitlichen Öffnung 4a. In diese seitlichen Öffnungen 3b wird eine Hülle 2c, die zur mechanischen Führung des Bowdenzugs 2 dient, mittels einer Rastverbindung eingeklipst. Zur axialen Festlegung der Hülle 2c des Bowdenzugs 2 weist diese entsprechende umlaufende radiale Vorsprünge 2b auf, die eine Axialbewegung der Hülle 2c im festgelegten Zustand in den seitlichen Öffnungen 3b verhindern. Die seitlichen Öffnungen 3b weisen zur Erhöhung der Zuverlässigkeit der Rastverbindung jeweils zwei radial nach innen ragende Vorsprünge 3c auf, die als Rückhaltelemente dienen. Entsprechende Vorsprünge 4c sind auch an der seitlich offenen Öffnung 4a der Heberwelle 4 angeordnet.

Die Vorsprünge 2a, 2b sind allgemein auf die Form der jeweiligen Öffnung 4a, 3b angepasst. Mit anderen Worten können die Vorsprünge 2a, 2b beispielsweise bei einer viereckigen Öffnung, ebenfalls viereckig ausgebildet sein oder dergleichen.

Wird der Bowdenzug 2 nun im an dem Ablaufelement 10 festgelegten Zustand eingezogen, das heißt die Vorsprünge 2a bewegen sich auf die seitlichen Öffnungen 3b der Vorsprünge 3a zu, dreht sich die Heberwelle 4 entgegen dem Uhrzeigersinn und das Hebeelement 12 wird dadurch abgesenkt; das Ventil schließt sich. Wird umgekehrt der Bowdenzug 2 nun ausgezogen, das heißt die Vorsprünge 2a bewegen sich von den Vorsprüngen 3a weg, dreht sich die Heberwelle 4 im Uhrzeigersinn und das Hebeelement 12 wird dadurch nach oben bewegt, das Ventil wird nach oben gedrückt und der Beckenablauf geöffnet.

Entlang der Achse der Heberwelle 4 sind beidseitig des Hebeelements 12 zwei Dichtungen 11a, 11b in Form von X-Ringen angeordnet. Diese verhindern ein Eintreten von Schmutzwasser beidseitig des Hebeelements 12 in die Halterung 4b. Mit anderen Worten wird einerseits ein Wasseraustritt aus der Öffnung 4b1 der Halterung 4b für die Heberwelle 4 verhindert, andererseits wird ein Wassereintritt in den gegenüberliegenden, abgeschlossenen Bereich 4b2 der Halterung 4b verhindert und einer Sedimentation von Schmutzpartikeln vorgebeugt.

Die Halterung 4b ist dabei so am Ablaufelement 10 angeordnet, dass der Abstand der Unterkante der Halterung 4b gegenüber einer Unterkante des Ablaufelements 10 erhöht ist. Mit anderen Worten ist der Radius 14 der Halterung 4b kleiner als der Abstand 13 der Achse der Halterung 4b von einer Unterkante des längeren Schenkels 10c. Tangential auslaufend zu der kreisförmigen Halterung 4b ist in Figur 2 von links oben nach rechts unten eine Ablaufschräge 15 angeordnet, sodass gegebenenfalls eindringendes Schmutzwasser direkt in Richtung des Abflusses abfließen kann. Mit anderen Worten ist die Halterung 4b nicht nur totwasserfrei ausgebildet, sondern durch die Ablaufschräge 15 wird ein schnelles Abfließen von eventuellem Schmutzwasser ermöglicht.

Zusammenfassend weist zumindest eine der Ausführungsformen der Erfindung zumindest eines der folgenden Merkmale auf und/oder stellt zumindest einen der folgenden Vorteile bereit:
- Schnelle und kostengünstige Festlegung.
- Einfache und kostengünstige Herstellung.
- Einfache und schnelle Montage und Demontage der Fernbedienungseinrichtung.
- Leichtgängige Bedienung über eine lange Lebensdauer.
- Keine Totwasserzone im Wellenbereich zwischen den Dichtungen, Selbstspüleffekt.

Obwohl die vorliegende Erfindung anhand bevorzugter Ausführungsbeispiele beschrieben wurde, ist sie nicht darauf beschränkt, sondern auf vielfältige Weise modifizierbar.

### Bezugszeichenliste

- 1: Ablaufvorrichtung
- 2: Bowdenzug
- 2a: Abschluss T-förmiger Querschnitt
- 2b: Erhöhungen Außendurchmesser
- 2c: Hülle
- 3: Ablaufrohr
- 3a: Klipselement
- 3b: Seitliche Öffnung
- 4: Heberwelle
- 4a: Seitliche Öffnung
- 4b: Halterung
- 4b1: Öffnung Halterung
- 4b2: Abgeschlossener Bereich Halterung
- 4d: Schenkel
- 10: Ablaufelement
- 10a: Eingangsöffnung
- 10b: Kürzerer Schenkel
- 10c: Längerer Schenkel
- 11a, b: Dichtung
- 12: Heber
- 13: Abstand Drehachse zu Unterkante Schenkel
- 14: Abstand Unterkante Gehäuse zu Unterkante Schenkel
- 15: Ablaufschräge

## Patentansprüche

1. Ablaufvorrichtung (1) für ein Becken, insbesondere für ein Sanitärbecken wie ein Spülbecken, umfassend
eine Ablaufeinrichtung (10), welche eine Eingangsöffnung (10a) aufweist, die mit einem Ablauf des Beckens verbindbar ist, und
eine Ventilbetätigungseinrichtung (4) für ein Ventil, wobei die Ventilbetätigungseinrichtung (4) zumindest teilweise fluidisch mit der Ablaufeinrichtung (10) verbunden ist,
**dadurch gekennzeichnet, dass**
die Ventilbetätigungseinrichtung (4, 4b, 12) eine Führung und
ein in der Führung (4b) angeordnetes Betätigungselement (4) für das Ventil umfasst, wobei die Führung (4b) totwasserfrei und mit einer Ablaufschräge (15) versehen ist.

2. Ablaufvorrichtung (1) gemäß Anspruch 1, **dadurch gekennzeichnet, dass** die Ablaufschräge (15) kontinuierlich in eine innere Seitenwand der Ablaufeinrichtung (10) übergehend ausgebildet ist.

3. Ablaufvorrichtung (1) gemäß einem der Ansprüche 1-2, **dadurch gekennzeichnet, dass** die Ablaufschräge (15) tangential an eine innere Wand der Führung (4b) übergehend ausgebildet ist.

4. Ablaufvorrichtung (1) gemäß einem der Ansprüche 1-3, **dadurch gekennzeichnet, dass** entlang der Achse der Eingangsöffnung (10a), eine Unterseite der Führung (4b) oberhalb einer Unterkante des Ablaufelements (10) angeordnet ist.

5. Ablaufvorrichtung (1) gemäß einem der Ansprüche 1-4, **dadurch gekennzeichnet, dass** die Führung (4b) einen kreisförmigen Querschnitt aufweist und das Betätigungselement (4) in der Führung (4b) drehbar gelagert ist.

6. Ablaufvorrichtung (1) gemäß einem der Ansprüche 1-5, **dadurch gekennzeichnet, dass** die Ventilbetätigungseinrichtung (4, 4b, 12) ein Ventilbetätigungselement (12), insbesondere in Form eines Hebers, aufweist, welches an dem Betätigungselement (4) angeordnet ist.

7. Ablaufvorrichtung (1) gemäß zumindest Anspruch 6, **dadurch gekennzeichnet, dass** die Führung (4b) eine seitliche Aussparung für das Ventilbetätigungselement (12) aufweist.

8. Ablaufvorrichtung (1) gemäß einem der Ansprüche 1-7, **dadurch gekennzeichnet, dass** zumindest zwei Dichtungen (11a, 11b) an dem Betätigungselement (4) angeordnet sind.

9. Ablaufvorrichtung (1) gemäß zumindest Anspruch 8, **dadurch gekennzeichnet, dass** jeweils zumindest eine der zumindest zwei Dichtungen (11a, 11b) auf unterschiedlichen Seiten des Ventilbetätigungselements (12) angeordnet ist.

10. Ablaufvorrichtung (1) gemäß Anspruch 8 oder 9, wobei zumindest eine, insbesondere alle Dichtungen (11a, 11b), als O- und/oder X-Ring ausgebildet sind.

11. Ablaufvorrichtung (1) gemäß einem der Ansprüche 1-10, **dadurch gekennzeichnet, dass** eine Fernbedieneinrichtung (2) zur Betätigung der Ventilbetätigungseinrichtung (4, 4b, 12) angeordnet ist, welche insbesondere mittels einer Klipsverbindung an der Ablaufeinrichtung, insbesondere lösbar, festlegbar ist.

12. Ablaufgarnitur für ein Becken, insbesondere ein Sanitärbecken, umfassend
eine Ablaufvorrichtung (1) gemäß einem der Ansprüche 1-11, und
ein Ventil zum Verschließen der Eingangsöffnung (10a) der Ablaufvorrichtung (10), wobei das Ventil mittels des Betätigungselements (4) betätigbar ist.
